# EUROPÄISCHE PATENTSCHRIFT

(11) **EP 1 740 380 B1**
(45) Veröffentlichungstag und Bekanntmachung des Hinweises auf die Patenterteilung: **16.09.2009**
(21) Anmeldenummer: 04741487.5
(22) Anmeldetag: 28.04.2004
(51) Int. Cl.: B41F 13/00, B41F 7/12, B41F 31/30

(54) **DRUCKEINHEIT EINER MEHRFARBENROLLENROTATIONSDRUCKMASCHINE SOWIE VERFAHREN ZU IHRER HANDHABUNG**
PRINTING UNIT PERTAINING TO A MULTI-COLOUR ROLLER ROTARY PRESS, AND METHOD FOR OPERATING THE SAME
UNITE D'IMPRESSION D'UNE IMPRIMEUSE ROTATIVE A BOBINES POLYCHROME ET PROCEDE D'UTILISATION

(43) Veröffentlichungstag der Anmeldung: 10.01.2007
(62) Teilanmeldung aus: 06122920.9
(73) Patentinhaber: Koenig & Bauer AG, 97080 Würzburg (DE)
(72) Erfinder: HOFFMANN, Thomas, Heinrich, 97072 Würzburg (DE); STIEL, Jürgen, Alfred, 97289 Thüngen (DE)
(86) Internationale Anmeldenummer: PCT/EP2004/050632
(87) Internationale Veröffentlichungsnummer: WO 2005/115756

(56) Entgegenhaltungen:
- EP-A- 1 264 686
- WO-A-95/24314
- WO-A-02/081219
- US-A- 2 859 691
- US-A- 4 955 299
- US-A- 5 282 417

## Beschreibung

Die Erfindung betrifft eine Druckeinheit einer Mehrfarbenrollenrotationsdruckmaschine sowie Verfahren zu deren Handhabung gemäß dem Oberbegriff des Anspruchs 1, 6 oder 7.

Durch die WO 95/24314 A1 ist eine derartige Druckeinheit bekannt, wobei vier Doppeldruckwerke vertikal übereinander angeordnet sind und im Bereich ihrer Doppeldruckstelle horizontal relativ zueinander bewegbar sind. Hierzu sind die Druckwerke einer selben Bahnseite jeweils in einem gemeinsamen Rahmen gelagert, wobei zumindest einer der Rahmen horizontal bewegbar ist.

Die EP 12 64 686 A1 offenbart eine Druckeinheit mit vertikal übereinander angeordneten Doppeldruckwerken, wobei die Druckwerkszylinder in einem mittleren, und die beiden Farbwerke jeweils in äußeren Rahmenteilen gelagert sind. Diese äußeren Rahmenteile sind horizontal relativ zum mittleren Rahmenteil bewegbar, um in den Zwischenraum bei Bedarf Plattenhandhabungsvorrichtungen einzubringen.

In der EP 11 49 694 A1 ist ein Druckeinheit mit einer Mehrzahl vertikal übereinander angeordneter brückenförmiger Doppeldruckwerke aus jeweils zwei eine Doppeldruckstelle bildenden Druckwerken offenbart, deren Druckwerkszylinder sämtlich in einem mittleren Gestellabschnitt und den Druckwerken zugeordnete Farbwerke jeweils in äußeren Gestellabschnitten gelagert sind. Die benachbarten Gestellabschnitte sind relativ zueinander im Abstand veränderbar sind ausgeführt.

Der Erfindung liegt die Aufgabe zugrunde, eine Druckeinheit einer Mehrfarbenrollenrotationsdruckmaschine sowie Verfahren zu deren Handhabung zu schaffen.

Die Aufgabe wird erfindungsgemäß durch die Merkmale des Anspruchs 1, 6 oder 7 gelöst.

Die mit der Erfindung erzielbaren Vorteile bestehen insbesondere darin, dass in einem ersten Aspekt trotz kompakter Bauweise eine hohe Druckqualität bei geringem Aufwand gewährleistet wird. Dies wird zum einen dadurch erreicht, dass die Druckwerkszylinder auch beim Öffnen der Druckeinheit zueinander in einer fixen, beispielsweise voreingestellten Position verbleiben können (Reproduzierbarkeit). Zum zweiten wird die Qualität (Dublieren) dadurch erhöht, dass eine Verbindungsebene der Rotationsachsen der zusammen wirkenden Übertragungszylinder mit der Ebene der in das jeweilige Doppeldruckwerk einlaufenden Bahn einen Winkel ungleich 90°, insbesondere zwischen 77 und 87° bildet. Weiterhin kann durch die Verwendung von endlichen, als mehrteilige Drucktücher ausgebildete Gummitücher eine steife Lagerung der Druckwerkszylinder in den Gestellwänden bewirkt werden (Steifheit).

Unterstützt bzw. möglich ist diese Konfigurierung durch ein speziell an diese angepasstes Antriebskonzept. Zur Vermeidung eines über die Trennstelle zwischen Druckwerkszylinder und Farbwerk reichenden Antriebszuges wird jedes Doppeldruckwerk durch mindestens einen eigenen Antriebsmotor rotatorisch unabhängig von den anderen Doppeldruckwerken und von den zugeordneten Farbwerken angetrieben. Jedes Farbwerk erhält entsprechend einen eigenen unabhängigen Antriebsmotor zu dessen rotatorischem Antrieb. Getriebespiel im Bereich eines trennbaren Getriebes sowie eine Übertragung von Stößen zur Druckstelle hin über den Antriebszug, resultierend aus Umkehrbewegungen im Farbwerk, werden vermieden. Die Druckwerkszylinder können in einer vorteilhaften Ausführung sämtlich durch jeweils unabhängige Antriebsmotoren einzeln angetrieben sein. Um jedoch bei hoher Qualität und Variabilität den Aufwand zu minimieren, sind in der hier bevorzugten Ausführung jeweils zusammenwirkende Form- und Übertragungszylinder paarweise durch einen von den übrigen Paaren unabhängige Antriebsmotoren angetrieben. Somit ist noch immer ein Druckformwechsel jeder einzelnen Druckstelle durch den - sowohl im Druckbetrieb als auch bei der Wartung und ggf. beim Längsregistern - das Paar antreibenden Antriebsmotor möglich. In diesem Zusammenhang ist auch der sämtliche Druckwerkszylinder aufnehmende Gestellabschnitt in Bezug auf eine einfache Bauweise vorteilhaft, da hier für sämtliche Antriebszüge der Druckwerke ein gemeinsamer Schmiermittelraum gebildet werden kann.

Von besonderem Vorteil im Hinblick auf die Qualität und kompakte Ausführung ist die Ausbildung der Druck- bzw. Farbwerke als Druck- bzw. Farbwerke des "wasserlosen Offsetdruck", d. h. es ist keine Feuchtmittelzufuhr (Feuchtwerk) vorgesehen, die Farben und die Druckformen sind mit entsprechenden Eigenschaften gewählt.

Ausführungsbeispiele der Erfindung sind in den Zeichnungen dargestellt und werden im Folgenden näher beschrieben.

### Es zeigen:

- Fig. 1: eine Druckeinheit in Betriebsstellung B;
- Fig. 2: eine Druckeinheit in Wartungsstellung A;
- Fig. 3: eine Antriebskonfiguration in Vorderansicht;
- Fig. 4: zwei Antriebskonfigurationen in Draufsicht;
- Fig. 5: zwei Ausführungen des Farbwerkes.

Eine Druckmaschine, z. B. Rollenrotationsdruckmaschine, insbesondere eine Mehrfarbenrollenrotationsdruckmaschine, weist eine Druckeinheit 01 auf, in welcher eine Materialbahn 02, kurz Bahn 02 nacheinander mehrfach, z. B. hier vierfach, oder aber mehrere Bahnen gleichzeitig ein- oder mehrfach bedruckbar sind. Die Druckeinheit 01 weist mehrere (im vorliegenden Fall vier) vertikal übereinander angeordnete Doppeldruckwerke 03 für den beidseitigen Druck im Gummi-gegen-Gummi-Betrieb auf. Die Doppeldruckwerke 03 werden jeweils durch zwei Druckwerke 04 gebildet, welche je einen als Übertragungszylinder 06 und einen als Formzylinder 07 ausgebildeten Zylinder 06; 07, z. B. Druckwerkszylinder 06; 07, sowie ein Farbwerk 08 aufweisen. Jeweils zwischen den beiden Übertragungszylindern 06 wird in Anstelllage eine (Doppel-)Druckstelle 05 gebildet. Die genannten Bauteile sind lediglich am obersten Doppeldruckwerk 03 der Fig. 1 bezeichnet, wobei die übereinander angeordneten (Doppel-)Druckwerke 03; 04 jedoch im wesentlichen - insbesondere in der Ausgestaltung der für die Erfindung relevanten Merkmale - identisch ausgeführt sind.

Form- und Übertragungszylinder 07; 06 sind vorzugsweise mit einer Ballenbreite von mindestens vier nebeneinander angeordneter stehender Druckseiten in Zeitungsformat, insbesondere im Broadsheetformat, ausgebildet. So kann eine doppelt breite Bahn 02 nebeneinander mit vier Seiten bedruckt, und der Formzylinder 07 entsprechend mit vier Druckformen nebeneinander belegt werden. Vorteilhaft weisen die Zylinder 06; 07 einen Umfang auf, welcher im wesentlichen zwei hintereinander angeordneten Druckseiten im Zeitungsformat entspricht.

Die Druckwerkszylinder 06; 07 der mehreren (vier) übereinander angeordneten Doppeldruckwerke 03 sind rotierbar in einem mittleren Gestell- bzw. Wandabschnitt 11 gelagert, welcher seinerseits vorzugsweise raumfest angeordnet ist, d. h. beispielsweise auf einem Boden 09 des Druckereiraumes, einem raumfesten Träger 09, einer Montageplatte 09 oder einem Montagerahmen 09 für die Druckeinheit 01. Die Farbwerke 08 zu beiden Seiten der Doppeldruckwerke 03 sind jeweils in Gestell- bzw.

Wandabschnitten 12; 13 gelagert, welche ihrerseits vertikal gegenüber dem mittleren Gestellabschnitt 11 bewegbar gegenüber dem Boden 09 bzw. Träger 09 bzw. Montageplatte 09 oder Montagerahmen 09 (im folgenden Träger 09) gelagert sind. Hierfür sind die äußeren Gestellabschnitte 12; 13 in zueinander korrespondierenden Lagerelementen 14; 16 des Gestellabschnitts 12; 13 und des Trägers 09 gelagert. Diese können wie dargestellt als in Schienen 16 laufende Rollen 14 sein oder aber auch als gleit- oder wälzkörpergelagerte einander zugeordnete Linearführungselemente 14; 16 ausgeführt sein.

Vorzugsweise sind die Wandabschnitte 11; 12; 13 derart ausgebildet, dass sie in ihrer Betriebsstellung B auf ihrer einander zugewandten Seite paarweise im wesentlichen zueinander formkomplementär ausgebildet sind und zusammengefahren an ihren Trennlinien bzw. Stoßlinien 17; 18 dennoch eine im wesentlichen geschlossene Seitenfront bilden (Fig. 1 und 2). So kann sowohl auf der Zylinderseite als auch Farbwerksseite ein größtmöglicher Bereich zur Aufnahme der Lager im entsprechenden Gestellabschnitt 11; 12; 13 erreicht werden sowie Anforderungen an Lärm-, Personen- und/oder Schmutzschutz gerecht werden. Damit eine möglichst stabile Lagerung mit entsprechend starken Zylinderzapfen erreicht wird, weicht der mittlere Gestellabschnitt 11 im Bereich der in Fig. 1 und 2 nicht dargestellten Zylinderlager aus einer vertikalen Flucht ab und weist entsprechende, die Lager aufnehmende Ausbuchtungen 19 auf. Die äußeren Gestellabschnitte 12; 13 weisen korrespondierend hierzu formkomplementäre Ausnehmungen 21 auf. Die Ausnehmungen 21 und Ausbuchtungen 19 sind auf die Lageranordnungen im Farbwerk 08 und Druckwerk 04 im Hinblick auf ausreichende oder gar größtmögliche Stärke der Umfassung, d. h. wenigstens eine Mindeststärke durch das jeweilige Gestell hin gebildet.

Fig. 2 zeigt eine Wartungsstellung A zu beiden Seiten der Druckstellen 05, wobei die Relativstellung der Farbwerke 08 zu den Druckwerkszylindern 06; 07 durch Bewegen der die Farbwerke 08 aufnehmenden Gestellabschnitte 12; 13 bewirkt wird. Es kann auch lediglich eine Seite abgestellt (Wartungsstellung A) sein, während sich die andere in Betriebsstellung B befindet. Die Relativstellungen können grundsätzlich in anderer Ausführung auch erreicht werden, indem ein äußerer Gestellabschnitt 12 (13) raumfest, und der mittlere sowie der andere äußere Gestellabschnitt 11; 13 (12) oder aber gar alle drei Gestellabschnitte 11; 12; 13 bewegbar gelagert sind.

Fig. 3 und 4 zeigen eine vorteilhafte Antriebskonfiguration für die Druckwerkszylinder 06; 07 der Druckeinheit 01 auf, wobei die Zapfen von Form- und Übertragungszylinder 07; 06 stirnseitig jeweils mit Zahnrädern 22; 23, insbesondere Stirnrädern 22; 23, drehfest verbunden sind und paarweise eine Antriebsverbindung bilden. Der paarweise Antrieb erfolgt vorteilhaft von einem Antriebsmotor 24 über ein Getriebe, insbesondere ein Untersetzungsgetriebe, auf einen der beiden Zylinder 06; 07, insbesondere den Formzylinder 07. Der Antrieb auf den Formzylinder 07 trägt aufgrund des geringeren Stellweges zur einfachen und robusten Bauweise bei. Im Beispiel erfolgt der Antrieb über ein Ritzel 26 auf das Stirnrad 22 (Fig. 4a). In anderer Ausführung (Fig. 4b) kann neben dem Stirnrad 22 ein zweites Zahnrad 27 mit dem Formzylinderzapfen drehfest verbunden sein, auf welches das Ritzel 26 treibt. In dieser Ausführung können die die Antriebsverbindung bildenden Stirnräder 22; 23 zugunsten einer axialen Relativverschiebbarkeit (Seitenregister) gerade verzahnt und das Zahnrad 27 und Ritzel 26 schrägverzahnt (Festigkeit) ausgeführt sein. Grundsätzlich ist es auch möglich, mit den genannten Konfigurationen zunächst auf den Übertragungszylinder 06 und von dort auf den Formzylinder 07 zu treiben (Bezugszeichen 06 und 07 wären dann zu vertauschen). In nicht dargestellter Variante kann zur verbesserten Dämpfung der Abtrieb vom Antriebsmotor 24 auf einen der Zylinder 06; 07 nicht über eine Zahnradverbindung (Ritzel) sondern ein Zugmittelgetriebe (z. B. Riemen, insbesondere Zahnriemen mit entsprechenden Riemenscheiben) erfolgen. Ist der Antriebsmotor 24 ausreichend stark dimensioniert und/oder weist ein Vorsatzgetriebe (Untersetzung) auf, so kann vom Antriebsmotor 24 auch koaxial auf einen der Zylinder 06; 07 des Paares getrieben werden.

Wie in Fig. 4 zu erkennen, bildet vorzugsweise der Gestellabschnitt 11 zusammen mit einer Abdeckung 28 einen die Stirn - und Zahnräder 22; 23; (27) bzw. Ritzel 26 beherbergenden Schmiermittelraum 29. Dieser erstreckt sich vorzugsweise über die vier Stirnräder 22; 23 eines Doppeldruckwerkes 03 in der Breite und über sämtliche vier Doppeldruckwerke 03 in der Höhe. D. h. es existiert ein für die Druckwerkszylinder 06; 07 der Druckeinheit 01 gemeinsamer Schmiermittelraum 29.

Die Doppeldruckwerke 03 sind relativ zum vorgesehenen vertikalen Bahnlauf derart ausgebildet, dass eine Verbindungsebene der Rotationsachsen der zusammen wirkenden Übertragungszylinder 06 mit der Ebene der in das jeweilige Doppeldruckwerk 03 einlaufenden Bahn 02 in Anstell-Lage einen Winkel α ungleich 90°, insbesondere zwischen 77° und 87° bildet (exemplarisch in Fig. 1). Vorzugsweise liegen die Rotationsachsen der Formzylinder 07 in Anstelllage nicht in der selben Ebene wie die der Übertragungszylinder 06, d. h. die Doppeldruckwerke 03 sind nicht linear, sondern winkelig - vorzugsweise brückenförmig - ausgeführt. Die Zylinder 06; 07 sind hierfür im Gestellabschnitt 11 entsprechend gelagert. Wie in Fig. 4a schematisch durch Doppelstriche angedeutet, sind die Zapfen der Übertragungszylinder 06 in Radiallagern 32 gelagert, welche zur Stellbarkeit der Übertragungszylinder 06 ihrerseits in Exzenterbuchsen 33 gelagert sind. Diese Lagerung kann insgesamt z. B. als Dreiring- oder Vierringlager 32, 33 ausgeführt sein. In einer Variante ist lediglich einer der Übertragungszylinder 06 derart stellbar gelagert und der andere fest. Die Lagerung der Formzylinder 07 kann ebenso ausgeführt sein, es sind jedoch lediglich die Radiallager 31 angedeutet.

In einer bevorzugten Ausführung ist die Druckeinheit 01 als Druckeinheit 01 für den Trockenoffset, d. h. für den wasser- bzw. feuchtmittellosen Offsetdruck ausgeführt. Die Druckeinheit 01 weist in dieser Ausführung keine Feuchtwerke auf und ist daher noch kompakter. In Fig. 1 sind die Farbwerke 08 symbolisch dargestellt und können in verschiedener Art ausgeführt sein.

In einer im Hinblick auf die kompakte Bauweise besonders vorteilhaften ersten Ausführung sind die Farbwerke 08 als Kurzfarbwerke 08 ausgeführt (Fig. 2, rechts oben), d. h. sie weisen eine Rasterwalze 34 auf, welche in eine Farbwanne 36 eintaucht, dort Farbe aufnimmt und durch eine Rakelvorrichtung 37, z. B. ein Rakelmesser oder ein Rakelblatt, die überschüssige Farbe abgestreift wird. Farbwanne 36 und Rakelvorrichtung 37 können vorzugsweise als Kammerrakel 36, 37 als Baueinheit ausgeführt sein, welches über eine nicht dargestellte Pumpe ihre Farbe aus einem Farbvorrat erhält. Vorzugsweise weist die Rasterwalze 34 einen von den Druckwerkszylindern 06; 07 mechanisch unabhängigen Antriebsmotor 35 auf. Die Farbe wird durch mindestens eine Auftragswalze 38, vorteilhaft zwei (Fig. 2) oder gar drei, von der Rasterwalze 34 abgenommen und dem Formzylinder 07 zugeführt. Da die Näpfchen der Rasterwalze 34 im wesentlichen die aufzunehmende Farbmenge definieren, kann die Farbmenge entweder über eine Relativgeschwindigkeit zwei Walzen oder vorteilhaft über die Temperatur der Farbe und/oder farbtransportierenden Bauteile (z. B. zumindest der Rasterwalze 34) erfolgen. Die Rasterwalze 34 ist hierbei durch einen von den Druckwerkszylindern 06; 07 mechanisch unabhängigen, insbesondere auch von Auftragswalzen 38 unabhängigen eigenen, Antriebsmotor 35 rotatorisch angetrieben. Bei erheblicher Änderung der Farbmenge muss ggf. die Rasterwalze 34 durch eine andere ausgetauscht werden.

In einer hinsichtlich der Variabilität in der Farbmenge vorteilhaften Ausführung sind die Farbwerke 08 gemäß Fig. 5a und 5b z. B. als Walzenfarbwerke 08 ausgeführt. Wieder wird die Farbe durch mehrere (hier zwei) Auftragwalzen 38 auf die Druckform des Formzylinders 07 aufgebracht. Die Auftragwalzen 38 erhalten jedoch die Farbe nicht durch eine Rasterwalze 34, sondern über einen Walzenzug, welcher zumindest eine changierende Walze 39 mit harter Oberfläche, einen sog. Reibzylinder 39 aufweist. vorteilhaft ist ein Walzenzug, welcher zwei Reibzylinder 39 mit harter Oberfläche und eine dazwischenliegende Zwischenwalze 41 weicher Oberfläche aufweist. Der formzylinderferne Reibzylinder 39 erhält die Farbe über eine weitere Zwischenwalze 41 von einer Filmwalze 42 mit harter Oberfläche. Für das Konzept der teilbaren Druckeinheit 01 ist es vorgesehen, dass die beiden Reibzylinder 39 über eine Getriebe (Räderzug oder Zugmittelgetriebe) mechanisch miteinander gekoppelt und durch einen gemeinsamen, von den Druckwerkszylindern 06; 07 mechanisch unabhängigen Antriebsmotor 43 rotatorisch angetrieben sind (Antriebszug strichliert dargestellt). Eine changierende Axialbewegung der beiden Reibzylinder 39 kann in einfacher Ausführung aus der rotativen Bewegung derselben über ein entsprechendes Getriebe umgeformt werden. Vorteilhaft ist jedoch eine Ausführung, wobei die Axialbewegung durch mindestens einen anderen, nicht dargestellten Antriebsmotor erfolgt. Die Zwischen- und Auftragswalzen 41; 38 sind vorzugsweise lediglich über Friktion getrieben. Die Filmwalze 42 erhält die Farbe von einer Duktorwalze 44, mit welcher sie einen Spalt ausbildet. Die Duktorwalze 44 ist durch einen eigenen Antriebsmotor 46 rotatorisch angetrieben. Die Dosierung der Farbe auf die Duktorwalze 44 kann auf verschiedene Weise erfolgen.

In einer einfachen Ausführung (Fig. 5a) ist die Duktorwalze als Tauchwalze 44 ausgebildet, welche in das Farbreservoir einer Farbwanne 47 eintaucht. Durch gezielte Steuerung der Drehzahl des Antriebsmotors 46 (der Duktorwalze 44) wird die über den Spalt zur Filmwalze 42 zu transportierende Farmenge eingestellt.

In einer vorteilhaften Variante (Fig. 5b) ist das Farbwerk 08 als Pumpfarbwerk 08 ausgebildet und erhält die erforderliche Farbmenge gesteuert über ein Pumpvorrichtung 48, welche es erlaubt, mittels ein oder mehrerer Pumpen gezielt die Farbmenge auf die Duktorwalze 44 aufzubringen. Vorteilhaft ist die aufzubringende Farbmenge zonal für Abschnitte der Duktorwalze 44 in axialer Richtung getrennt steuerbar, was durch mehrere Pumpen oder mehrere einzeln steuerbare Ventile oder insbesondere eine Kombination aus beidem erreicht wird. Hierdurch kann einem über eine zu druckende Bahn unterschiedlichen Farbbedarf Rechnung getragen werden. Die Pumpe(n) kann (können) als Kolbenpumpe oder aber als kontinuierlich laufende Zahnradpumpe ausgebildet sein.

Wie in Fig. 1, 2 und 5 angedeutet, weisen die Übertragungszylinder 06 an ihrem Umfang vorzugsweise zumindest eine axial verlaufende Öffnung 49, insbesondere Kanalöffnung 49, auf, in welche die Enden eines stellvertretend in Fig. 5b dargestellten Aufzuges 51 einsteckbar und ggf. in einem innenliegenden Kanal befestigbar sind. Der Aufzug 51 ist vorteilhaft als ein eine dimensionsstabile Trägerplatte (z. B. Metall) und eine elastische Schicht (z. B. Gummi) aufweisendes mehrteiliges Drucktuch 51, z. B. sog. Metalldrucktuch 51, ausgeführt. Vorzugsweise sind auf den vier Druckseiten breiten Übertragungszylinder 06 zwei Drucktücher 51 axial nebeneinander angeordnet, welche in Vorteilhafter Weiterbildung in Umfangsrichtung versetzt (z. B. um 180°) angeordnet sind. Hierdurch ist im Gegensatz zu Gummituchhülsen (sleeves) ein Wechsel der Aufzüge 51 möglich, ohne eine Öffnung und entsprechend lösbare Radiallager im Wandabschnitt 11 vorzusehen. Der Aufzug 51 kann in Wartungsstellung A bequem aus dem entstehenden - Zwischenraum zwischen Farbwerken 08 und Druckwerkszylindern 06; 07 gewechselt werden. Das selbe gilt für den Zugriff auf eine Bahn 02 bei Problemen während des Einziehens oder nach einem Bahnriss.

Vorteilhaft ist es, wenn die Wartungsstellung A zwar bei o. g. Vorfällen, nicht jedoch beim routinemäßigen Druckformwechsel eingenommen werden muss. Wie stellvertretend in Fig. 1, links unten für sämtliche Druckwerke 04 dargestellt, sind in vorteilhafter Weiterbildung sämtlichen Druckwerken 04 Druckformwechselvorrichtungen 52 bzw. Druckformhandhabungsvorrichtungen 52 zugeordnet. Diese können vorteilhaft zwei Führungen aufweisen, auf deren einer die Druckform, insbesondere Druckplatte, geführt zwischen den Farbwerken 08 hindurch, dem Formzylinder 07 zuführbar und auf deren anderer die abzunehmende Druckform vom Formzylinder 07 abführbar ist. Die Führungen können auch als geschlossene Schächte ausgebildet sein. Die Druckformwechselvorrichtungen 52 bzw. deren Führungen/Schächte sind mit den äußeren Gestellabschnitten 12; 13 verbunden und werden beim Bewegen der Farbwerke 08 mit diesen zusammen verfahren. Für das Zu- bzw. Abführen der Druckplatten ist zweckmäßiger Weise mindestens ein Transportmittel für die Druckform vorgesehen, welches beispielsweise ein Antriebsmittel (z. B. Motor) und ein angetriebenes Haltemittel (Reibfläche, Anschlag, Saugfuß) aufweist. Für den routinegemäßen Druckformwechsel muss die Druckeinheit 01 somit nicht in ihre Wartungsstellung A verbracht werden, was wiederum Zeit und ggf. ein Verstellen von Einstellungen und Neujustage zur Folge hätte. Die Druckwerkszylinder 06; 07, insbesondere auch die die Druckstelle 05 bildenden Übertragungszylinder 06 können in ihrer relativen Lage zueinander verbleiben.

Vorzugsweise ist die Druckformhandhabungsvorrichtung 52 dazu ausgebildet, dass in axialer Richtung des Formzylinders 07 betrachtet auf vier Abschnitten nebeneinander eine Druckform handhabbar ist. Dies kann durch entsprechend breite durchgehende Führungen bzw. Schächte und mindestens vier Transportmittel für die Abschnitte, oder aber durch vier nebeneinander angeordnete Führungen/Schächte mit jeweils zugeordneten Transportmitteln erfolgen.

Das in der Beschreiung zu vier Druckseiten breiten Zylindern 06; 07 und/oder Druckformhandhabungsvorrichtungen 52 genannte ist entsprechend auf sechs Druckseiten nebeneinander anzuwenden.

### Bezugszeichenliste

- 01: Druckeinheit .
- 02: Materialbahn, Bahn
- 03: Doppeldruckwerk
- 04: Druckwerk
- 05: Druckstelle, Doppeldruckstelle
- 06: Übertragungszylinder, Druckwerkszylinder
- 07: Zylinder, Formzylinder, Druckwerkszylinder
- 08: Zylinder, Farbwerk, Kurzfarbwerk, Walzenfarbwerk, Pumpfarbwerk
- 09: Boden, Träger, Montageplatte, Montagerahmen
- 10: -
- 11: Gestellabschnitt, Wandabschnitt, mittlerer
- 12: Gestellabschnitt, Wandabschnitt, äußerer
- 13: Gestellabschnitt, Wandabschnitt, äußerer
- 14: Lagerelement, Rolle, Linearführungselement
- 15: -
- 16: Lagerelement, Schiene, Linearführungselement
- 17: Trennlinie, Stoßlinie
- 18: Trennlinie, Stoßlinie
- 19: Ausbuchtung
- 20: -
- 21: Ausnehmung
- 22: Zahnrad, Stirnrad
- 23: Zahnrad, Stirnrad
- 24: Antriebsmotor
- 25: -
- 26: Ritzel
- 27: Zahnrad
- 28: Abdeckung
- 29: Schmiermittelraum
- 30: -
- 31: Radiallager
- 32: Radiallager
- 33: Exzenterbuchse
- 34: Rasterwalze
- 35: Antriebsmotor
- 36: Farbwanne
- 37: Rekelvorrichtung
- 38: Auftragwalze
- 39: Walze, Reibzylinder
- 40: -
- 41: Zwischenwalze
- 42: Filmwalze
- 43: Antriebsmotor
- 44: Duktorwalze
- 45: -
- 46: Antriebsmotor
- 47: Farbwanne
- 48: Pumpvorrichtung
- 49: Öffnung, Kanalöffnung
- 50: -
- 51: Aufzug, Drucktuch, Metalldrucktuch
- 52: Druckformwechselvorrichtungen, Druckformhandhabungsvorrichtung

- A: Wartungsstellung
- B: Betriebsstellung
- α: Winkel

## Patentansprüche

1. Druckeinheit einer Mehrtarbenrollenrotationsdruckmaschine mit einer Mehrzahl vertikal übereinander angeordneter Doppeldruckwerke (03) aus jeweils zwei eine Doppeldruckstelle (05) bildenden Druckwerken (04), deren Druckwerkszylinder (06; 07) sämtlich in einem mittleren Gestellabschnitt (11), und den Druckwerken (04) zugeordnete Farbwerke (08) jeweils in äußeren Gestellabschnitten (12; 13) gelagert sind, wobei die benachbarten Gestellabschnitte (11; 12; 13) relativ zueinander im Abstand veränderbar sind, **dadurch gekennzeichnet, dass** Form- und Übertragungszylinder (07; 06) jeden Druckwerks (04) über eine Zahnradverbindung (22; 23) paarweise gekoppelt und durch einen eigenen Antriebsmotor (24) paarweise angetrieben sind, dass die Zahnradverbindungen (22, 23) sämtlicher Druckwerkszylinder (06; 07) der Druckeinheit (01) in einem gemeinsamen, durch den mittleren Gestellabschnitt (11) und eine Abdeckung (28) gebildeten Schmiermittelraum (29) angeordnet sind, und dass die Farbwerke (08) zu deren rotatorischem Antrieb am zugeordneten äußeren Gestellabschnitt (12; 13) jeweils wenigstens einen eigenen, von den Druckwerkszylindern (06; 07) unabhängigen Antriebsmotor (35; 43) aufweisen, dass die Druckwerkszylinder (06; 07) jeweils in Radiallagern (31; 32) gelagert sind und dass eine Trenn- bzw. Stoßlinie (17; 18) zwischen dem mittleren und dem äußeren Gestellabschnitt (11; 12; 13) von einer vertikalen Flucht in der Weise abweicht, dass sowohl für die Lageranordnungen im Farbwerk (08) als auch der Druckwerkszylinder (06; 07) jeweils im Hinblick auf eine Umfassung des Lagers eine Mindeststärke der Umfassung des Radiallagers (31; 32) durch das jeweilige Gestellabschnitt (11; 12; 13) realisiert ist.

2. Druckeinheit nach Anspruch 1, **dadurch gekennzeichnet, dass** der mittlere Gestellabschnitt (11) stirnseitig auf Höhe der Formzylinder (07) jeweils aus der vertikalen Flucht herausragende Ausbuchtungen (19) aufweist, welche die Umfassung der Radiallager (31) der Formzylinder (07) bilden oder verstärken.

3. Druckeinheit nach Anspruch 2, **dadurch gekennzeichnet, dass** die äußeren Gestellabschnitte (12; 13) korrespondierend zu den Ausbuchtungen (19) formkomplementäre Ausnehmungen (21) aufweisen.

4. Druckeinheit nach Anspruch 1, **dadurch gekennzeichnet, dass** die Doppeldruckwerke (03) brückenförmig ausgeführt sind, und dass eine Verbindungsebene der Rotationsachsen der zusammen wirkenden Übertragungszylinder (06) mit der Ebene der in das jeweilige Doppeldruckwerk (03) einlaufenden Bahn (02) in Anstell-Lage einen Winkel (α) zwischen 77° und 87° bildet.

5. Druckeinheit nach Anspruch 1, **dadurch gekennzeichnet, dass** je Druckwerk (04) eine Druckformhandhabungsvorrichtung (52) vorgesehen ist, welche jeweils in den korrespondierenden äußeren Gestellabschnitten (12; 13) mit diesen verbunden angeordnet sind.

6. Verfahren zur Handhabung einer Druckeinheit (01) nach Anspruch 5, **dadurch gekennzeichnet, dass** an einem der Druckwerke (04) mittels der Druckformhandhabungsvorrichtung (52) ein Druckformwechsel durchgeführt wird, während sich der diese Druckformhandhabungsvorrichtung (52) aufweisende äußere Gestellabschnitt (12; 13) und der mittlere Gestellabschnitt (11) zueinander in Betriebsstellung (B) befinden.

7. Verfahren zur Handhabung einer Druckeinheit (01) nach Anspruch 5, **dadurch gekennzeichnet, dass** an einem Übertragungszylinders (06) eines der Druckwerke (04) ein als endliches Drucktuch (51) ausgeführter Aufzug (51) gewechselt wird, während sich der diesem Druckwerk (04) zugeordnete äußere Gestellabschnitt (12; 13) und der mittlere Gestellabschnitt (11) zueinander in Wartungsstellung (A) befinden, d. h. auseinander bewegt sind.

8. Druckeinheit nach Anspruch 1, **dadurch gekennzeichnet, dass** die äußeren Gestellabschnitte (12; 13) in zueinander korrespondierenden Lagerelementen (14; 16) gelagert sind.

9. Druckeinheit nach Anspruch 8, **dadurch gekennzeichnet, dass** die Lagerelemente (14; 16) als in Schienen (16) laufende Rollen (14) ausgebildet sind.

10. Druckeinheit nach Anspruch 8, **dadurch gekennzeichnet, dass** die Lagerelemente (14; 16) als gleit- oder wälzkörpergelagerte, einander zugeordnete Linearführungselemente (14; 16) ausgeführt sind.

11. Druckeinheit nach Anspruch 1, **dadurch gekennzeichnet, dass** der paarweise Antrieb vom Antriebsmotor (24) über ein Untersetzungsgetriebe, auf einen der beiden Zylinder (06; 07), insbesondere auf den Formzylinder (07) erfolgt.

12. Druckeinheit nach Anspruch 1, **dadurch gekennzeichnet, dass** zumindest ein Übertragungszylinder (06) des Doppeldruckwerkes (03) in Radiallagern (32) gelagert sind, welche ihrerseits in Exzenterbuchsen (33) gelagert sind.

13. Druckeinheit nach Anspruch 12, **dadurch gekennzeichnet, dass** Radiallager (32) und Exzenterbuchse (33) insgesamt als Dreiringlager (32, 33) ausgeführt sind.

14. Druckeinheit nach Anspruch 12, **dadurch gekennzeichnet, dass** Radiallager (32) und Exzenterbuchse (33) insgesamt als Vierringlager (32, 33) ausgeführt sind.

15. Druckeinheit nach Anspruch 1, **dadurch gekennzeichnet, dass** die Druckeinheit (01) als Druckeinheit (01) für den Trockenoffset, d. h. für den wasser- bzw. feuchtmittellosen Offsetdruck ausgeführt ist.

16. Druckeinheit nach Anspruch 1, **dadurch gekennzeichnet, dass** die Farbwerke (08) als Kurzfarbwerke (08) ausgeführt sind.

17. Druckeinheit nach Anspruch 16, **dadurch gekennzeichnet, dass** das Kurzfarbwerk (08) eine Rasterwalze (34) aufweist, welche in eine Farbwanne (36) eintaucht, dort Farbe aufnimmt und durch eine Rakelvorrichtung (37) abgestreift wird.

18. Druckeinheit nach Anspruch 17, **dadurch gekennzeichnet, dass** Farbwanne (36) und Rakelvorrichtung (37) als Kammerrakel (36, 37) ausgebildet sind.

19. Druckeinheit nach Anspruch 1, **dadurch gekennzeichnet, dass** die Farbwerke (08) als Walzenfarbwerk (08) ausgeführt sind.

20. Druckeinheit nach Anspruch 19, **dadurch gekennzeichnet, dass** das Walzenfarbwerk (08) mehrere Auftragwalzen (38) und zumindest eine changierende Walze (39) aufweist.

21. Druckeinheit nach Anspruch 1, **dadurch gekennzeichnet, dass** die Farbwerke (08) als Pumpfarbwerk (08) ausgeführt sind.

22. Druckeinheit nach Anspruch 21, **dadurch gekennzeichnet, dass** das Pumpfarbwerk (08) eine Pumpvorrichtung (48) aufweist, durch welche es die erforderliche Farbmenge gesteuert mittels ein oder mehrerer Pumpen erhält.

23. Druckeinheit nach Anspruch 22, **dadurch gekennzeichnet, dass** die aufzubringende Farbmenge zonal für Abschnitte der Duktorwalze (44) in axialer Richtung getrennt steuerbar ist.

24. Druckeinheit nach Anspruch 23, **dadurch gekennzeichnet, dass** für das zonale steuern mehrere Pumpen oder mehrere einzeln steuerbare Ventile oder insbesondere eine Kombination aus beidem vorgesehen sind.

25. Druckeinheit nach Anspruch 24, **dadurch gekennzeichnet, dass** die Pumpe als Kolbenpumpe ausgebildet ist.

26. Druckeinheit nach Anspruch 24, **dadurch gekennzeichnet, dass** die Pumpe als kontinuierlich laufende Zahnradpumpe ausgebildet ist.

27. Druckeinheit nach Anspruch 1, **dadurch gekennzeichnet, dass** ein Aufzug (51) auf dem Übertragungszylinder (06) als ein eine dimensionsstabile Trägerplatte und eine elastische Schicht aufweisendes mehrteiliges Drucktuch (51), z. B. Metalldrucktuch (51), ausgeführt ist.

## Claims

1. Printing unit of a multicolour web-fed rotary printing press comprising a plurality of decks (03) arranged vertically one on top of the other and consisting of in each case two printing couples (04) which form a double printing position (05) and the printing couple cylinders (06; 07) of which are all mounted in a middle frame section (11), and inking units (08) coordinated with the printing couples (04) are mounted in each case in outer frame sections (12; 13), the adjacent frame sections (11; 12; 13) being variable relative to one another in distance, **characterized in that** forme cylinder and transfer cylinder (07; 06) of each printing couple (04) are coupled in pairs via a gear connection (22; 23) and are driven in pairs by a separate drive motor (24), **in that** the gear connections (22, 23) of all printing couple cylinders (06; 07) of the printing unit (01) are arranged in a common lubricating space (29) formed by the middle frame section (11) and a cover (28), and **in that** the inking units (08) have, for their rotational drive, on the coordinated outer frame section (12; 13), in each case at least one separate drive motor (35; 43) independent of the printing couple cylinders (06; 07), **in that** the printing couple cylinders (06; 07) are mounted in each case in radial bearings (31; 32) and **in that** a separating line or abutment line (17; 18) between the middle and the outer frame section (11; 12; 13) deviates from a vertical alignment in a manner such that, both for the bearing arrangements in the inking unit (08) and the printing couple cylinder (06; 07), in each case a minimum thickness of the enclosure of the radial bearing (31; 32) by the respective frame section (11; 12; 13) is realized with regard to enclosure of the bearing.

2. Printing unit according to Claim 1, **characterized in that** the middle frame section (11) has, on the end face at the height of the forme cylinder (07), in each case bulges (19) which project from the vertical alignment and form or reinforce the enclosure of the radial bearings (31) of the forme cylinders (07).

3. Printing unit according to Claim 2, **characterized in that** the outer frame sections (12; 13) have shape-complementary recesses (21) corresponding to the bulges (19).

4. Printing unit according to Claim 1, **characterized in that** the decks (03) are in the form of bridges, and **in that** a connecting plane of the axes of rotation of the cooperating transfer cylinders (06) makes an angle (α) between 77° and 87° with the plane of the web (02) running into the respective deck (03) in the thrown-on position.

5. Printing unit according to Claim 1, **characterized in that** one printing forme handling apparatus (52) is provided per printing couple (04), which in each case are arranged in the corresponding outer frame sections (12; 13) and connected to these.

6. Method for handling a printing unit (01) according to Claim 5, **characterized in that** a printing forme change is carried out on one of the printing couples (04) by means of the printing forme handling apparatus (52), while the outer frame section (12; 13) having this printing forme handling apparatus (52) and the middle frame section (11) are in operating position (B) relative to one another.

7. Method for handling a printing unit (01) according to Claim 5, **characterized in that** a packing (51) in the form of a finite blanket (51) is changed on a transfer cylinder (06) of one of the printing couples (04), while the outer frame section (12; 13) coordinated with this printing couple (04) and the middle frame section (11) are in maintenance position (A) relative to one another, i.e. are moved apart.

8. Printing unit according to Claim 1, **characterized in that** the outer frame sections (12; 13) are mounted in bearing elements (14; 16) corresponding to one another.

9. Printing unit according to Claim 8, **characterized in that** the bearing elements (14; 16) are in the form of rollers (14) running in rails (16).

10. Printing unit according to Claim 8, **characterized in that** the bearing elements (14; 16) are in the form of linear guide elements (14; 16) mounted on sliding or roller bodies and coordinated with one another.

11. Printing unit according to Claim 1, **characterized in that** the driving in pairs is effected by the drive motor (24) via a step-down gear, on one of the two cylinders (06; 07), in particular on the forme cylinder (07).

12. Printing unit according to Claim 1, **characterized in that** at least one transfer cylinder (06) of the deck (03) is mounted in radial bearings (32) which in turn are mounted in eccentric bushes (33).

13. Printing unit according to Claim 12, **characterized in that** radial bearing (32) and eccentric bush (33) are collectively in the form of a three-ring bearing (32, 33).

14. Printing unit according to Claim 12, **characterized in that** radial bearing (32) and eccentric bush (33) are collectively in the form of a four-ring bearing (32, 33).

15. Printing unit according to Claim 1, **characterized in that** the printing unit (01) is in the form of printing unit (01) for dry offset, i.e. for offset printing without water and without fountain solution.

16. Printing unit according to Claim 1, **characterized in that** the inking units (08) are in the form of short inking units (08).

17. Printing unit according to Claim 16, **characterized in that** the short inking unit (08) has an engraved roller (34) which dips into an ink trough (36), picks up ink there and is scraped by a doctor blade apparatus (37).

18. Printing unit according to Claim 17, **characterized in that** ink trough (36) and doctor blade apparatus (37) are in the form of an ink chamber blade system (36, 37).

19. Printing unit according to Claim 1, **characterized in that** the inking units (08) are in the form of a roller inking unit (08).

20. Printing unit according to Claim 19, **characterized in that** the roller inking unit (08) has a plurality of application rollers (38) and at least one changing roller (39).

21. Printing unit according to Claim 1, **characterized in that** the inking units (08) are in the form of a pumped inking unit (08).

22. Printing unit according to Claim 21, **characterized in that** the pumped inking unit (08) has a pump apparatus (48) by means of which it obtains the required amount of ink, controlled by means of one or more pumps.

23. Printing unit according to Claim 22, **characterized in that** the amount of ink to be applied can be controlled separately in the axial direction zone by zone for sections of the duct roller (44).

24. Printing unit according to Claim 23, **characterized in that** a plurality of pumps or a plurality of individually controllable valves or in particular a combination of the two is provided for the zone-by-zone control.

25. Printing unit according to Claim 24, **characterized in that** the pump is in the form of a piston pump.

26. Printing unit according to Claim 24, **characterized in that** the pump is in the form of a continuously operating gear pump.

27. Printing unit according to Claim 1, **characterized in that** a packing (51) on the transfer cylinder (06) is in the form of a multipart blanket (51) having a dimensionally stable support plate and a resilient layer, e.g. metal blanket (51).

## Revendications

1. Unité d'impression d'une machine à imprimer rotative à bobines polychrome, comprenant une pluralité de groupes d'impression double (03) disposés verticalement les uns au-dessus des autres, formés chacun de deux groupes d'impression (04), formant un emplacement d'impression double (05), dont les cylindres de groupe d'impression (06 ; 07) sont globalement montés en palier dans un tronçon de bâti médian (11), et les groupes d'encrage (08) associés aux groupes d'impression (04) sont chacun montés dans des tronçons de bâti extérieurs (12 ; 13), les tronçons de bâti (11 ; 12 ; 13) voisins étant d'un espacement mutuel modifiable, **caractérisée en ce que** des cylindres de forme et de transfert (07 ; 06) de chaque groupe d'impression (04) sont couplés par paires, par l'intermédiaire d'une liaison à roues dentées (22 ; 23) et entraînés par paires au moyen d'un moteur d'entraînement (24) propre, **en ce que** les liaisons à roues dentées (22 ; 23) de l'ensemble des cylindres de groupe d'impression (06 ; 07) de l'unité d'impression (01) sont disposées dans une enceinte à lubrifiant (29) commune, formée par le tronçon de bâti médian (11) et un couvercle (28), et **en ce que** les groupes d'encrage (08) présentant, pour leur entraînement en rotation, sur le tronçon de bâti extérieur (12 ; 13) associé, chaque fois au moins un moteur d'entraînement (35 ; 43) propre, indépendant des cylindres de groupe d'impression (06 ; 07), **en ce que** les cylindres de groupe d'impression (06 ; 07) sont chacun montés en palier dans des paliers radiaux (31 ; 32), et **en ce qu'**une ligne de séparation ou de joint (17 ; 18), entre le tronçons de bâti médian et extérieurs (11 ; 12 ; 13), s'écarte d'un alignement vertical, de manière que tant pour les agencements de palier dans le groupe d'encrage (08), qu'également le cylindre de groupe d'impression (06 ; 07), chaque fois, eu égard à un enfermement du palier, une épaisseur minimal de l'enfermement du palier radial (31 ; 32) est réalisée au moyen du tronçon de bâti (11 ; 12 ; 13) respectif.

2. Unité d'impression selon la revendication 1, **caractérisée en ce que** le tronçon de bâti médian (11) présente frontalement, à hauteur du cylindre de forme (07) chaque fois des échancrures (19) sortant de l'alignement vertical, formant ou renforçant l'enfermement des paliers radiaux (31) des cylindres de forme (07).

3. Unité d'impression selon la revendication 2, **caractérisée en ce que** les tronçons de bâti extérieurs (12 ; 13) présentent des évidements (21) à complémentarité de forme, correspondant aux échancrures (19).

4. Unité d'impression selon la revendication 1, **caractérisée en ce que** les groupes d'impression double (03) sont réalisés en forme de ponts, et **en ce qu'**un plan de liaison des axes de rotation des cylindres de transfert (06) coopérant forme, avec le plan de la bande (02) entrant dans le groupe d'impression double (03) respectif, en position d'application d'impression, un angle (α) valant entre 77° et 87°.

5. Unité d'impression selon la revendication 1, **caractérisée en ce qu'**à chaque groupe d'impression (04) est prévu un dispositif de manipulation de forme d'impression (52), ceux-ci étant disposés chaque fois dans les tronçons de bâti extérieurs (12 ; 13) correspondants, en étant reliés à ceux-ci.

6. Procédé d'utilisation d'une unité d'impression (01) selon la revendication 5, **caractérisé en ce qu'**un changement de forme d'impression est effectué sur l'un des groupes d'impression (04), au moyen du dispositif de manipulation de forme d'impression (52), tandis que le tronçon de bâti extérieur (12 ; 13), présentant ce dispositif de manipulation de forme d'impression (52), et le tronçon de bâti médian (11) se trouvent, les uns par rapport aux autres, en position de fonctionnement (B).

7. Procédé d'utilisation d'une unité d'impression (01) selon la revendication 5, **caractérisé en ce que**, sur un cylindre de transfert (06) d'un des groupes d'impression (04), est procédé au changement d'un habillage (51) réalisé sous forme de blanchet (51) continu, tandis que le tronçon de bâti extérieur (12 ; 13), associé à ce groupe d'impression (04), et le tronçon de bâti médian (11) se trouvent, les uns par rapport aux autres, en position d'entretien (A), c'est-à-dire sont écartés les uns des autres.

8. Unité d'impression selon la revendication 1, **caractérisée en ce que** les tronçons de bâti extérieurs (12 ; 13) sont montés dans des éléments de palier (14 ; 16) se correspondant les uns les autres.

9. Unité d'impression selon la revendication 8, **caractérisée en ce que** les éléments de palier (14 ; 16) sont réalisés sous forme de galets (14) se déplaçant dans des glissières (16).

10. Unité d'impression selon la revendication 8, **caractérisée en ce que** les éléments de palier (14 ; 16) sont réalisés sous forme d'éléments de guidage linéaire (14 ; 16) associés les uns aux autres, montés en corps à glissement ou en corps à roulement.

11. Unité d'impression selon la revendication 1, **caractérisée en ce que** l'entraînement, constitué en paire, s'effectue depuis le moteur d'entraînement (24), par l'intermédiaire d'une transmission réductrice, sur l'un des deux cylindres (06 ; 07), en particulier sur le cylindre de forme (07).

12. Unité d'impression selon la revendication 1, **caractérisée en ce qu'**au moins un cylindre de transfert (06) du groupe d'impression double (03) sont montés en palier dans des paliers radiaux (32), montés en palier, de leur côté, dans des douilles à excentrique (33).

13. Unité d'impression selon la revendication 12, **caractérisée en ce que** les paliers radiaux (32) et la douille à excentrique (33) sont réalisés globalement sous forme de paliers à trois bagues (32, 33).

14. Unité d'impression selon la revendication 12, **caractérisée en ce que** les paliers radiaux (32) et la douille à excentrique (33) sont réalisés globalement sous forme de paliers à quatre bagues (32, 33).

15. Unité d'impression selon la revendication 1, **caractérisée en ce que** l'unité d'impression (01) est réalisée sous forme d'unité d'impression (01) pour l'offset à sec, c'est-à-dire pour l'impression offset sans eau ou sans agent humidifiant.

16. Unité d'impression selon la revendication 1, **caractérisée en ce que** les groupes d'encrage (08) sont réalisés sous forme de groupes d'encrage courts (08).

17. Unité d'impression selon la revendication 16, **caractérisée en ce que** le groupe d'encrage court (08) présente un rouleau tramé (34), plongeant dans un encrier (36), y prenant de l'encre et étant raclé par un dispositif à racle (37).

18. Unité d'impression selon la revendication 17, **caractérisée en ce que** l'encrier (36) et le dispositif à racle (37) sont réalisés sous forme de racle à chambre (36, 37).

19. Unité d'impression selon la revendication 1, **caractérisée en ce que** les groupes d'encrage (08) sont réalisés sous forme de groupe d'encrage à rouleau (08).

20. Unité d'impression selon la revendication 19, **caractérisée en ce que** le groupe d'encrage à rouleau (08) présente plusieurs rouleaux applicateurs (38) et au moins un rouleau (39) à va et vient axial.

21. Unité d'impression selon la revendication 1, **caractérisée en ce que** les groupes d'encrage (08) sont réalisés sous forme de groupe d'encrage à pompe (08).

22. Unité d'impression selon la revendication 21, **caractérisée en ce que** le groupe d'encrage à pompe (08) présente un dispositif à pompe (48), au moyen duquel il reçoit la quantité d'encre nécessaire, au moyen d'une ou plusieurs pompes.

23. Unité d'impression selon la revendication 22, **caractérisée en ce que** la quantité d'encre à appliquer est susceptible d'être commandée séparément en direction axiale, par zones, pour des tronçons du rouleau ducteur (44).

24. Unité d'impression selon la revendication 23, **caractérisée en ce que**, pour la commande par zones, plusieurs pompes ou plusieurs soupapes susceptibles d'être commandées individuellement, ou en particulier une combinaison des deux, sont prévues.

25. Unité d'impression selon la revendication 24, **caractérisée en ce que** la pompe est réalisée sous forme de pompe à piston.

26. Unité d'impression selon la revendication 24, **caractérisée en ce que** la pompe est réalisée sous forme de pompe à roues dentées, tournant en continu.

27. Unité d'impression selon la revendication 1, **caractérisée en ce que**, sur la couche de transfert (06), un habillage (51) est réalisé sous la forme d'une plaque support dimensionnellement stable et d'un blanchet (51) en plusieurs partie, présentant une couche élastique, par exemple un blanchet métallique (51).
